# EUROPÄISCHE PATENTSCHRIFT

(11) **EP 0 665 184 B1**
(45) Veröffentlichungstag und Bekanntmachung des Hinweises auf die Patenterteilung: **24.03.1999**
(21) Anmeldenummer: 94120131.1
(22) Anmeldetag: 19.12.1994
(51) Int. Cl.: B66C 13/06

(54) **Regelung für den elektrischen Fahrantrieb von Hebezeugen**
Automatic control of electric travelling gear of a hoist
Réglage d'entraînement électrique d'engins de levage

(30) Priorität: 28.01.1994 DE 4402563
(43) Veröffentlichungstag der Anmeldung: 02.08.1995
(73) Patentinhaber: SIEMENS AKTIENGESELLSCHAFT, 80333 München (DE)
(72) Erfinder: Wilharm, Heinz, Dr., D-91056 Erlangen (DE); Wichner, Wolfgang, Dipl.-Ing., D-90530 Wendelstein (DE); Carbon, Ludwig, Dipl.-Ing., D-91052 Erlangen (DE)

(56) Entgegenhaltungen:
- EP-A- 0 562 124
- DE-A- 2 005 323
- DE-A- 3 335 402
- SIEMENS REVIEW, Bd.42, Nr.1, Januar 1975, ERLANGEN, GERMANY Seiten 33 - 39 W.TRAUTNITZ 'Automatically controlled unloaders for seagoing vessels'

## Beschreibung

Die Erfindung betrifft eine Regelung für den elektrischen Fahrantrieb von Hebezeugen mit an einem Seil hängender Last, mit einer Recheneinrichtung zur Bestimmung eines Sollverlaufs für die Fahrgeschwindigkeit auf der Grundlage von für das von dem Fahrantrieb mit der pendelnden Last gebildete Schwingungssystem gültigen Gleichungen und zugehörigen Eingangsparametern, wobei die Bestimmung des Sollverlaufs für die Fahrgeschwindigkeit in Abhängigkeit von einem aus den Gleichungen bestimmten Sollverlauf des Antriebsmoments oder einer dafür repräsentativen Größe ermittelt wird, und mit einer Regeleinrichtung, der eingangsseitig der Sollverlauf für die Fahrgeschwindigkeit sowie deren gemessener Istverlauf zugeführt wird und die ausgangsseitig den Fahrantrieb steuert.

Bei einer derartigen, aus der DE-OS 30 05 461 bekannten Regelung des Fahrantriebs von Hebezeugen mit an einem Seil hängender Last werden in einer Recheneinrichtung aus Eingangsgrößen, wie der Seil- bzw. Pendellänge und der Gewichtskraft der Last, auf der Grundlage von für das mechanische Schwingungssystem geltenden Gleichungen Sollverläufe für die Fahrgeschwindigkeit und den Pendelwinkel errechnet und einer Regeleinrichtung für den Fahrantrieb zugeführt. Dabei bezieht die Recheneinrichtung mehrere Umschaltpunkte während des Anfahrens und Bremsens in die Berechnung der Sollwertverläufe ein und benutzt diese als Maß für die Vorgabe des Antriebsmoments bzw. Antriebsstroms, wobei die Sollverläufe so bestimmt werden, daß das Antriebsmoment beim Anfahren bzw. Bremsen zunächst einen Maximalwert annimmt, dann auf annähernd Null absinkt und anschließend bis zum Ende des Anfahryorganges bzw. Bremsvorganges wieder den Maximalwert aufweist. Damit wird erreicht, daß der Pendelwinkel am Ende des Anfahr- bzw. Bremsvorganges Null ist.

Der Erfindung liegt die Aufgabe zugrunde, die Regelung für den elektrischen Fahrantrieb zu optimieren.

Gemäß der Erfindung wird die Aufgabe dadurch gelöst, daß bei dem Verfahren der eingangs angegebenen Art die Regeleinrichtung aus einem Geschwindigkeitsregler mit einem nachgeordneten Stromregler für den Fahrantrieb besteht und daß der von der Recheneinrichtung bestimmte Sollverlauf des Antriebsmoments zur Vorsteuerung dem Ausgang des Geschwindigkeitsreglers aufgeschaltet ist. Der Fahrantrieb wird also über den Stromregler direkt mit dem in der Recheneinrichtung bestimmten Sollverlauf des Antriebsmoments bzw. Antriebsstromes gesteuert, wobei der Geschwindigkeitsregler nur noch die Abweichung des tatsächlichen Verhaltens des Schwingungssystems von dem in der Recheneinrichtung modellhaft berechneten oder simulierten Verhalten des Schwingungssystems ausregelt.

Entsprechend einer vorteilhaften Weiterbildung der erfindungsgemäßen Regelung ist vorgesehen, daß die Recheneinrichtung aus den Gleichungen zusätzlich den Sollverlauf des Lastweges bestimmt, der zusammen mit einem Istwert des Lastweges einem Wegregler zugeführt wird, und daß der Ausgang des Wegreglers über eine Schalteinrichtung mit langsam ansteigender Einschaltcharakteristik mit dem Eingang des Geschwindigkeitsreglers in Verbindung steht. Dabei wird die Wegregelung vorzugsweise erst kurz vor Erreichen der Zielposition der Last eingeschaltet, um eine genaue Lastpositionierung zu erreichen, was insbesondere bei Containerkranen von Vorteil ist. Im übrigen ist der Wegregler beim Verfahren der Last abgeschaltet, um Unruhen in der Regelung zu vermeiden und so einen ruhigen Fahrverlauf beim Verfahren der Last zu erreichen. Die Schalteinrichtung mit der langsam ansteigenden Einschaltcharakteristik verhindert beim Einschalten der Wegregelung stoßartige Änderungen der geregelten Größen.

Eine Stabilisierung der Regelung des Fahrantriebs wird in vorteilhafter Weise dadurch erreicht, daß die Recheneinrichtung aus den Gleichungen zusätzlich den Sollverlauf des Pendelwinkels und den Sollverlauf der Lastgeschwindigkeit bestimmt, daß der Sollverlauf des Pendelwinkels mit dessen Istverlauf und der Sollverlauf der Lastgeschwindigkeit mit deren Istverlauf verglichen werden und daß die Abweichungen zwischen den Sollverläufen und Istverläufen des Pendelwinkels und der Lastgeschwindigkeit dem Eingang des Geschwindigkeitsreglers und gegebenenfalls dem Ausgang des Wegreglers aufgeschaltet werden.

Die Istverläufe des Pendelwinkels, der Lastgeschwindigkeit und des Lastweges können grundsätzlich mit geeigneten Mitteln, beispielsweise der in der deutschen Patentanmeldung P 42 37 096.5 beschriebenen Anordnung zum meßtechnischen Erfassen von Lastpendelungen, gemessen werden. Es ist jedoch im Rahmen der Erfindung darüber hinaus möglich, den gemessenen Istverlauf des Fahrweges einer Beobachtereinrichtung zuzuführen, die aufgrund der Pendelgleichung den Istverlauf des Pendelwinkels, der Lastgeschwindigkeit und/oder des Lastweges berechnet.

Da bei der Bestimmung des Sollverlaufs des Pendelwinkels in der Recheneinrichtung Störeinflüsse, wie insbesondere die an der Last angreifenden Windkräfte, nicht berücksichtigt werden, erfolgt in vorteilhafter Weise eine Korrektur des gemessenen Istverlaufs des Pendelwinkels vor seinem Vergleich mit dem berechneten Sollverlauf in der Weise, daß zusätzlich der gemessene Istverlauf des Pendelwinkels der Beobachtereinrichtung zugeführt wird und mit dem von der Beobachtereinrichtung berechneten Istverlauf des Pendelwinkels verglichen wird und daß die Abweichung zwischen dem gemessenen und dem berechneten Istverlauf des Pendelwinkels als von Störeinflüssen herrührender Pendelanteil von dem berechneten Istverlauf des Pendelwinkels subtrahiert wird.

Zur näheren Erläuterung der Erfindung wird im folgenden auf die Figuren der Zeichnung Bezug genommen. Dabei zeigen
- FIG 1: ein Ausführungsbeispiel der erfindungsgemäßen Regelung in Form eines Blockschaltbildes,
- FIG 2: in mehreren Diagrammen die berechneten Verläufe des Antriebsmoments, des Fahrweges, der Fahrgeschwindigkeit, des Lastweges, der Lastgeschwindigkeit und des Pendelwinkels und
- FIG 3: das Blockschaltbild eines in der Regelung nach FIG 1 enthaltenen Lastbeobachters.

Die in FIG 1 gezeigte Regelung enthält eine Recheneinrichtung 1, der über einen Eingang 2 Eingangsparameter, wie z.B. die Masse der Last, die Masse der Katze, an der die Last hängt, die aktuelle Seillänge und maximal zulässige Grenzwerte für die Fahrgeschwindigkeit und das Antriebsmoment, zur Bestimmung von Sollverläufen für die Fahrgeschwindigkeit v_{K}* der Katze, die Lastgeschwindigkeit v_{L}*, den Lastweg bzw. die Lastposition x_{L}*, den Pendelwinkel ϕ_{L}* und das Antriebsmoment M_{K}* bzw. entsprechende Ersatzgrößen, wie der Antriebsstrom i_{K}*. Die Bestimmung dieser Sollverläufe erfolgt in der Recheneinrichtung 1 durch analytische Berechnung oder Simulation auf der Grundlage von für das von dem Fahrantrieb mit der pendelnden Last gebildete mechanische Schwingungssystem gültigen Gleichungen, wie sie z. B. in der eingangs erwähnten DE-OS 30 05 461 angegeben sind.

FIG 2 zeigt in mehreren Diagrammen untereinander ein Beispiel für die Sollverläufe des Antriebsmoments M_{K}* bzw. Antriebsstromes i_{K}*, des Fahrweges x_{K}*, der Fahrgeschwindigkeit v_{K}*, des Lastweges x_{L}*, der daraus resultierenden Lastgeschwindigkeit v_{L}* und des Pendelwinkels ϕ_{L}*. Dabei ist der Sollverlauf des Antriebsmoments M_{K}* bzw. Antriebsstromes i_{K}* durch Glattung eines hier gestrichelt gezeichneten, sich sprungartig verändernden Momenten- bzw. Stromverlaufs gebildet, der beim Anfahrvorgang zunächst einen maximal zulässigen Wert annimmt, dann auf annähernd Null abfällt und anschließend wieder den Maximalwert annimmt. Wie ein Vergleich der Sollverläufe des Fahrweges x_{K}* und das Lastweges x_{L}* zeigt, eilt während der ersten Hälfte des Anfahrvorganges die Last der Katze mit zunehmenden Pendelwinkel ϕ_{L}* nach, während in der zweiten Hälfte des Anfahrvorganges die Last aufholt bis am Ende des Anfahrvorganges der Pendelwinkel ϕ_{L}* Null ist. Von da an werden die Katze und die Last mit jeweils gleicher Geschwindigkeit v_{K}* bzw. v_{L}* in Richtung auf das Ziel für die Last bewegt. Vor Erreichen des Ziels wird der Bremsvorgang eingeleitet, der in gleicher Weise wie der Anfahrvorgang abläuft. Anstelle der gezeigten Glättung für den Sollwertverlauf des Antriebsmoments M_{K}* bzw. Antriebsstroms i_{K}* kann auch eine Glättung in Form einer Rampenfunktion erfolgen. Durch die Glattung werden Stöße in dem Momentenverlauf verhindert.

In FIG 1 ist die den Fahrantrieb des Hebezeugs enthaltende Regelstrecke mit zugehörigen Meßgebern zum Messen der Istverläufe des Fahrweges x_{K}, der Fahrgeschwindigkeit v_{K} und des Pendelwinkels ϕ_{L} mit 3 bezeichnet. Der Fahrantrieb wird durch einen Stromregler 4 angesteuert, der eingangsseitig über eine Strombegrenzung 5 mit dem von der Recheneinrichtung 1 bestimmten Sollverlauf des Antriebsstromes i_{K}* bzw. Antriebsmoments M_{K}* beaufschlagt ist. Der Fahrantrieb wird also direkt mit dem vorbestimmten Momentenverlauf M_{K}* gesteuert. Abweichungen zwischen dem so modellhaft berechneten bzw. simulierten Schwingungsverhalten und dem tatsächlichen Schwingungsverhalten der Last werden durch einen Geschwindigkeitsregler 6 ausgeregelt, dem eingangsseitig die Differenz zwischen dem von der Recheneinrichtung 1 bestimmten oder einem von Hand vorgegebenen Sollverlauf der Fahrgeschwindigkeit v_{K}* bzw. v_{KH}* und dem gemessenen Istverlauf der Fahrgeschwindigkeit v_{K} zugeführt wird und dessen Ausgangssignal zu dem vorbestimmten Sollverlauf des Antriebsmoments M_{K}* hinzuaddiert und dem Stromregler 4 zugeführt wird. Der dem Geschwindigkeitsregler 6 zugeführte sollverlauf der Fahrgeschwindigkeit v_{K}* bzw. ^{v}_{KH}* wird durch eine Geschwindigkeitsbegrenzung 7 begrenzt. Für die manuelle Vorgabe des der Fahrgeschwindigkeit v_{KH}* dient ein Stellwertgeber 8, dem ein Sanfthochlaufgeber 9 und ein Anpaßverstärker 10 nachgeordnet ist. Ein Umschalter 11 dient zum Umschalten zwischen dem in der Recheneinrichtung 1 berechneten Fahrgeschwindigkeitssollwert v_{K}* und dem von Hand vorgegebenen Fahrgeschwindigkeitssollwert v_{KH}*.

Um in Zielnähe eine exakte Positionierung der Last zu ermöglichen, was insbesondere bei Containern von großer Bedeutung ist, ist zusätzlich ein Wegregler 12 vorgesehen, dem eingangsseitig die Differenz zwischen dem in der Recheneinheit 1 bestimmten Sollwert des Lastweges x_{L}* und dem gemessenen oder bei dem hier gezeigten Ausführungsbeispiel durch eine Beobachtereinrichtung 13 ermittelten Istwert des Lastweges x_{L} zugeführt wird. Der Wegregler 12 ist ausgangsseitig über eine Schalteinrichtung 14 mit langsam ansteigender Einschaltcharakteristik und einem nachfolgenden Begrenzer 15 mit einem Summierknoten 16 verbunden, an dem der von dem Wegregler 12 kommende Korrekturwert dem von der Recheneinrichtung 1 bestimmten Sollverlauf der Fahrgeschwindigkeit v_{K}* aufgeschaltet wird. Da der Wegregler 12 die Stabilität der gesamten Regelung herabsetzen kann, wird er erst dann über die beispielsweise durch die Recheneinrichtung 1 gesteuerte Schalteinrichtung 14 der Regelung sanft zugeschaltet, wenn die Last sich in Zielnähe befindet.

Zur Stabilisierung der Regelung wird die Differenz zwischen dem von der Recheneinrichtung 1 bestimmten Sollverlauf der Lastgeschwindigkeit v_{L}* und deren Istwert v_{L} sowie die Differenz zwischen dem von der Recheneinrichtung 1 bestimmten Sollverlauf des Pendelwinkels ϕ_{L}* und dessen Istverlauf ϕ_{L} über Verstärkungsglieder 17, 18, 19 und 20 mit unterschiedlichen Verstärkungsfaktoren K₁₇, K₁₈, K₁₉ und K₂₀ an einem Summierpunkt 21 dem von der Recheneinrichtung 1 oder dem Handstellglied 8 kommenden Sollwert der Fahrgeschwindigkeit v_{K}* bzw. v_{KH}* und an einem Summierpunkt 22 dem Ausgang des Wegreglers 12 aufgeschaltet. Die Verstärkungsfaktoren Kᵢⱼ werden in Abhängigkeit von der gemessenen Seillänge, an der die Last hängt, variiert. Bei dem gezeigten Ausführungsbeispiel werden die Istwerte für die Lastgeschwindigkeit v_{L} und den von Störanteilen befreiten Pendelwinkel ϕ_{LoW} nicht direkt gemessen, sondern von der bereits erwähnten Beobachtereinrichtung 13 geliefert, weswegen die entsprechenden Istwerte zur Unterscheidung von gemessenen Istwerten unterstrichen sind.

FIG 3 zeigt ein Blockschaltbild der Beobachtereinrichtung 13, in der aus den gemessenen Istverlauf des Fahrweges x_{L} und in Abhängigkeit von der ebenfalls gemessenen Seillänge l auf der Grundlage der Pendelgleichung für kleine Pendelausschläge${\text{m}}_{\text{L}} {\text{· l}}^{\text{2}} {\text{· d}}^{\text{2}} {\text{ϕ}}_{\text{L}} {\text{/dt}}^{\text{2}} {\text{= -m}}_{\text{L}} {\text{· g · l · ϕ}}_{\text{L}} \text{,}$ mit mL = Masse der Last und g = Erdbeschleunigung, die Istwerte für den Pendelwinkel ϕL, die Lastgeschwindigkeit vL und den Lastweg x_{L} berechnet werden. Hierzu sind zwei Verstärker 23 und 24 mit den Verstärkungsfaktoren 1/l bzw. g sowie zwei Integratoren 25 und 26 hintereinander geschaltet, wobei den Verstärker 23 eingangsseitig die Differenz zwischen dem gemessenen Istverlauf des Fahrweges x_{K} und dem Ausgang des Integrators 26 zugeführt wird.

Da in der das mechanische Schwingungssystem simulierenden Recheneinrichtung 1 Störeinflüsse, wie insbesondere auf die Last einwirkende Windkräfte, nicht berücksichtigt werden, werden diese Störeinflüsse in der Beobachtereinrichtung 13 aus dem dort ermittelten Istwert des Pendelwinkels ϕ_{L} herausgerechnet, so daß ein von diesen Störeinflüssen befreiter Istwert des Pendelwinkels ϕ_{LoW} erhalten wird. Hierzu wird in der Beobachtereinrichtung 13 die Differenz zwischen dem tatsächlich gemessenen Istwert des Pendelwinkels ϕ_{L} und dem von dem Beobachter errechneten Istwert ϕ_{L} gebildet und über eine Schalteinrichtung 27 und ein Anpaßglied 28 mit nachgeordnetem Integrator 29 als der auf den Störeinflüssen beruhende Pendelwinkelanteil ϕ_{W} einem Subtrahierknoten 30 zugeführt wird, wo er von dem von der Beobachtereinrichtung 13 ermittelten Pendelwinkel ϕ_{L} subtrahiert wird. Das Signal am Ausgang der Schalteinrichtung 27 wird außerdem über weitere Anpaßglieder 31 und 32 den Signalen am Ausgang des Verstärkers 24 und des Integrators 25 aufgeschaltet, um eine definierte Einschwingdynamik der Beobachtereinrichtung 13 zu erhalten. Die Schalteinrichtung 27 dient dazu, die Berücksichtigung der Störeinflüsse bei der Berechnung des Istwertes des Pendelwinkels ϕ_{L} in der Beobachtereinrichtung 13 abzuschalten, der Pendelwinkel so groß wird, daß er aus dem Meßbereich der entsprechenden Meßeinrichtung für den Pendelwinkel herausgerät.

Die in den FIG 1 und 3 gezeigten Schaltungsblöcke der Regelung können sowohl als elektrische Schaltung als auch in Form eines Programmablaufes in einem Rechner realisiert werden.

## Patentansprüche

1. Regelung für den elektrischen Fahrantrieb von Hebezeugen mit an einem Seil hängender Last, mit einer Recheneinrichtung (1) zur Bestimmung eines Sollverlaufs für die Fahrgeschwindigkeit (v_{K}*) auf der Grundlage von für das von dem Fahrantrieb mit der pendelnden Last gebildete Schwingungssystem gültigen Gleichungen und zugehörigen Eingangsparametern, wobei die Bestimmung des Sollverlaufs für die Fahrgeschwindigkeit (v_{K}*) in Abhängigkeit von einem aus den Gleichungen bestimmten Sollverlauf des Antriebsmoments (M_{K}*) oder einer dafür repräsentativen Größe (i_{K}*) ermittelt wird, und mit einer Regeleinrichtung, der eingangsseitig der Sollverlauf für die Fahrgeschwindigkeit (v_{K}*) zugeführt wird und die ausgangsseitig den Fahrantrieb steuert,
**dadurch gekennzeichnet**,
daß die Regeleinrichtung aus einem Geschwindigkeitsregler (6) mit einem nachgeordneten Stromregler (4) für den Fahrantrieb besteht und daß der von der Recheneinrichtung (1) bestimmte Sollverlauf des Antriebsmoments (M_{K}*) zur Vorsteuerung dem Ausgang des Geschwindigkeitsregler (6) aufgeschaltet ist.

2. Regelung nach Anspruch 1,
**dadurch gekennzeichnet**,
daß die Recheneinrichtung (1) aus den Gleichungen zusätzlich den Sollverlauf des Lastweges (x_{L}*) bestimmt, der zusammen mit einem Istwert des Lastweges (x_{L}) einem Wegregler (12) zugeführt wird, und daß der Ausgang des Wegreglers (12) über eine Schalteinrichtung (14) mit langsam ansteigender Einschaltcharakteristik mit dem Eingang des Geschwindigkeitsregler (6) in Verbindung steht.

3. Regelung nach Anspruch 1 oder 2,
**dadurch gekennzeichnet**,
daß die Recheneinrichtung (1) aus den Gleichungen zusätzlich den Sollverlauf des Pendelwinkels (ϕ_{L}*) und den Sollverlauf verlauf der Lastgeschwindigkeit (v_{K}*) bestimmt, daß der Sollverlauf des Pendelwinkels (ϕ_{L}*) mit dessen Istverlauf (ϕ_{L}) und der Sollverlauf der Lastgeschwindigkeit (v_{L}*) mit deren Istverlauf (v_{L}) verglichen werden und daß die Abweichungen zwischen den Sollverläufen und Istverläufen des Pendelwinkels und der Lastgeschwindigkeit dem Eingang des Geschwindigkeitsreglers (6) und gegebenenfalls dem Ausgang des Wegreglers (12) aufgeschaltet werden.

4. Regelung nach Anspruch 3,
**dadurch gekennzeichnet**,
daß der gemessene Istverlauf des Fahrweges (x_{K}) einer Beobachtereinrichtung zugeführt wird, die aufgrund der Pendelgleichung (Lagrangesche Gleichung) den Istverlauf des Pendelwinkels (ϕ_{L}), der Lastgeschwindigkeit (v_{L}) und/oder des Lastweges (x_{L}) berechnet.

5. Regelung nach Anspruch 4,
**dadurch gekennzeichnet**,
daß zusätzlich der gemessene Istverlauf des Pendelwinkels (ϕ_{L}) der Beobachtereinrichtung (13) zugeführt wird und mit dem von der Beobachteeinrichtung (13) berechneten Istverlauf des Pendelwinkels (ϕ_{L}) verglichen wird und daß die Abweichung zwischen dem gemessenen und dem berechneten Istverlauf des Pendelwinkels als von Störeinflüssen herrührender Pendelanteil (ϕ_{W}) von dem berechneten Istverlauf des Pendelwinkels (ϕ_{L}) subtrahiert wird.

## Claims

1. Control for the electrical travel drive of hoisting gear with a load hanging on a cable, having a computing device (1) for determining a desired course for the travelling speed (v_{K}*) on the basis of equations, which are valid for the oscillatory system formed by the travel drive with the swinging load, and associated input parameters, the determining of the desired course for the travelling speed (v_{K}*) being established as a function of a desired course of the driving torque (M_{K}*) that is determined from the equations, or from a variable (i_{K}*) which is representative thereof, and having a control device, to the input side of which is supplied the desired course for the travelling speed (v_{K}*) and which on the output side controls the travel drive, characterised in that the control device consists of a speed controller (6) having a downstream current controller (4) for the travel drive, and in that the desired course of the driving torque (M_{K}*) that is determined by the computing device (1) is, for the pre-control, applied to the output of the speed controller (6).

2. Control according to claim 1, characterised in that the computing device (1) additionally determines from the equations the desired course of the load path (x_{L}*), which, together with an actual value of the load path (x_{L}), is supplied to a path controller (12), and in that the output of the path controller (12) is connected by way of a switching device (14) having a slowly rising closing characteristic to the input of the speed controller (6).

3. Control according to claim 1 or 2, characterised in that the computing device (1) additionally determines from the equations the desired course of the swing angle (ϕ_{L}*) and the desired course of the load speed (v_{K}*), in that the desired course of the swing angle (ϕ_{L}*) is compared with the actual course (ϕ_{L}) thereof and the desired course of the load speed (v_{L}*) is compared with the actual course (v_{L}) thereof, and in that the deviations between the desired courses and the actual courses of the swing angle and of the load speed are applied to the input of the speed controller (6) and, if appropriate, to the output of the path controller (12).

4. Control according to claim 3, characterised in that the measured actual course of the travel path (x_{K}) is supplied to an observer device, which calculates on the basis of the swing equation (Lagrange equation) the actual course of the swing angle (ϕ_{L}) of the load speed (v_{L}) and/or of the load path (x_{L}).

5. Control according to claim 4, characterised in that additionally, the measured actual course of the swing angle (ϕ_{L}) is supplied to the observer device (13) and compared with the actual course of the swing angle (ϕ_{L}) that is calculated by the observer device (13), and in that the deviation between the measured actual course and the calculated actual course of the swing angle is, as swing content (ϕ_{W}) caused by interference, subtracted from the calculated actual course of the swing angle (ϕ_{L}).

## Revendications

1. Réglage de l'entraînement électrique d'engins de levage ayant une charge suspendue à un câble, comprenant une unité de calcul (1) pour déterminer une courbe de consigne (v_{K}*) de la vitesse sur la base d'équations valables pour le système oscillant formé par l'entraînement et la charge oscillante et sur la base de paramètres d'entrée associés, la détermination de la courbe de consigne (v_{K}*) de la vitesse étant obtenue en fonction d'une courbe de consigne , déterminée à partir des équations, du couple d'entraînement (M_{K}*) ou d'une grandeur (i_{K}*) représentative de celui-ci, et une unité de réglage qui reçoit en entrée la courbe de consigne (v_{K}*) de la vitesse et qui commande en sortie l'entraînement,
caractérisé en ce que l'unité de réglage est constituée d'un régulateur de vitesse (6) avec un régulateur de courant (4) branché en aval pour l'entraînement et en ce que la courbe de consigne, déterminée par l'unité de calcul (1), du couple d'entraînement (M_{K}*) est appliquée pour la commande pilote à la sortie du régulateur de vitesse (6).

2. Réglage selon la revendication 1,
caractérisé en ce que l'unité de calcul (1) détermine en plus à partir des équations la courbe de consigne (x_{L}*) de la trajectoire de la charge qui est envoyée conjointement à une valeur réelle (x_{L}) de la trajectoire de la charge à un régulateur de trajectoire (12) et en ce que la sortie du régulateur de trajectoire (12) est en liaison avec l'entrée du régulateur de vitesse (6) par l'intermédiaire d'un dispositif de commutation (14) dont la caractéristique de mise en circuit est lentement croissante.

3. Réglage selon la revendication 1 ou 2,
caractérisé en ce que l'unité de calcul (1) détermine en plus à partir des équations la courbe de consigne (ϕ_{L}*) de l'angle d'oscillation et la courbe de consigne (v_{K}*) de la vitesse de la charge, en ce que la courbe de consigne (ϕ_{L}*) de l'angle d'oscillation est comparée à sa courbe réelle (ϕ_{L}) et la courbe de consigne (v_{L}*) de la vitesse de la charge à sa courbe réelle (v_{L}) et en ce que les écarts entre les courbes de consigne et les courbes réelles de l'angle d'oscillation et de la vitesse de la charge sont appliqués à l'entrée du régulateur de vitesse (6) et éventuellement à la sortie du régulateur de trajectoire (12).

4. Réglage selon la revendication 3,
caractérisé en ce que la courbe réelle mesurée (x_{K}) de la trajectoire est envoyée à un dispositif observateur qui calcule sur la base de l'équation d'oscillation (équation de Lagrange) la courbe réelle (ϕ_{L}) de l'angle d'oscillation, la courbe réelle (v_{L}) de la vitesse de la charge et/ou la courbe réelle (x_{L}) de la trajectoire de la charge.

5. Réglage selon la revendication 4,
caractérisé en ce que, en plus, la courbe réelle mesurée (ϕ_{L}) de l'angle d'oscillation est envoyée au dispositif observateur (13) et est comparée à la courbe réelle (ϕ_{L}), calculée par le dispositif observateur (13), de l'angle d'oscillation et en ce que l'écart entre la courbe réelle mesurée et la courbe réelle calculée de l'angle d'oscillation est soustrait, en tant que composante d'oscillation (ϕ_{W}) due à des influences parasites, de la courbe réelle calculée (ϕ_{L}) de l'angle d'oscillation.
